# EUROPÄISCHE PATENTSCHRIFT

(11) **EP 3 215 429 B1**
(45) Veröffentlichungstag und Bekanntmachung des Hinweises auf die Patenterteilung: **12.12.2018**
(21) Anmeldenummer: 15771572.3
(22) Anmeldetag: 28.09.2015
(51) Int. Cl.: B65D 5/72, B65D 83/00, B65D 5/52, B65B 13/02, B65B 11/00

(54) **VORRICHTUNG VERFAHREN UND VERPACKUNGSMASCHINE ZUM BEARBEITEN EINES VERPACKUNGSBEHÄLTERS**
DEVICE, METHOD, AND PACKAGING MACHINE FOR PROCESSING A PACKAGING CONTAINER
DISPOSITIF, PROCÉDÉ ET MACHINE D'EMBALLAGE PERMETTANT DE TRAITER UN RÉCIPIENT D'EMBALLAGE

(30) Priorität: 03.11.2014 DE 102014222367
(43) Veröffentlichungstag der Anmeldung: 13.09.2017
(73) Patentinhaber: Robert Bosch GmbH, 70442 Stuttgart (DE)
(72) Erfinder: SCHOLL, Frank, 8252 Schlatt (CH)
(86) Internationale Anmeldenummer: PCT/EP2015/072224
(87) Internationale Veröffentlichungsnummer: WO 2016/071041

(56) Entgegenhaltungen:
- WO-A2-2014/006398

## Beschreibung

### Stand der Technik

Es ist schon eine Vorrichtung zu einem Bearbeiten zumindest eines Verpackungsbehälters, insbesondere zu einem Aufspannen zumindest eines Spannelements des Verpackungsbehälters, vorgeschlagen worden. Ein solcher Verpackungsbehälter mit einem Spannelement und eine Vorrichtung zum Aufspannen des Spannelements sind aus der WO2014006398A2 bekannt.

### Offenbarung der Erfindung

Es wird eine Vorrichtung zu einem Bearbeiten zumindest eines Verpackungsbehälters, insbesondere zu einem Aufspannen zumindest eines Spannelements des Verpackungsbehälters, vorgeschlagen, mit zumindest einer Linearachse, mit zumindest einem Schwenkarmpaar, das einen ersten Schwenkarm und einen bezüglich einer zu der zumindest einen Linearachse senkrechten Symmetrieachse zum ersten Schwenkarm spiegelsymmetrisch angeordneten zweiten Schwenkarm umfasst, wobei der erste Schwenkarm in einer ersten Drehbewegung um eine zur Symmetrieachse senkrechte erste Schwenkarmdrehachse drehbar und in einer ersten Verschiebebewegung in Richtung der zumindest einen Linearachse verschiebbar gelagert ist und der zweite Schwenkarm in einer zweiten Drehbewegung um eine zur Symmetrieachse senkrechte zweite Schwenkarmdrehachse drehbar und in einer zweiten Verschiebebewegung in Richtung der zumindest einen Linearachse verschiebbar gelagert ist, und mit einem Koppelgetriebe, das dazu vorgesehen ist, aus zumindest einer ersten Antriebsbewegung und einer zweiten Antriebsbewegung die erste Drehbewegung und die erste Verschiebebewegung des ersten Schwenkarms und die zweite Drehbewegung und die zweite Verschiebebewegung des zweiten Schwenkarms zu erzeugen, und wobei die erste Drehbewegung und die zweite Drehbewegung sowie die erste Verschiebebewegung und die zweite Verschiebebewegung jeweils zueinander gegenläufig synchron sind.

Durch die erfindungsgemäße Ausgestaltung der Vorrichtung zum Bearbeiten zumindest eines Verpackungsbehälters kann ein Bearbeitungsschritt besonders flexibel und vorteilhaft ausgeführt werden. Insbesondere kann eine für den Bearbeitungsschritt erforderliche Bahn von Wirkmitteln der Schwenkarmpaare in zwei Freiheitsgraden festgelegt werden. Die Vorrichtung kann besonders kompakt sein und sich besonders gut für eine Nachrüstung bestehender Verpackungsmaschinen eignen. Die Vorrichtung kann als austauschbares Modul ausgebildet sein. Die Vorrichtung kann einfach an mehrere Verpackungsmaschinen an- und abbaubar sein und/oder zwischen mehreren Verpackungsmaschinen ausgetauscht werden. Die Bewegung der Schwenkarmpaare in zwei Freiheitsgraden kann durch nur zwei Antriebsbewegungen und damit nur zwei unabhängige Antriebe angetrieben werden. Die Vorrichtung kann besonders kostengünstig sein. Bevorzugt können die Antriebe ortsfest an einer Maschinenbasis der Vorrichtung angeordnet sein. Bewegte Massen können besonders gering sein. Bewegte energieführende Elemente wie insbesondere Strom und/oder Pneumatikleitungen können vermieden werden. Insbesondere können die Verschiebe- und die Drehbewegung durch die ortsfesten Antriebe angetrieben werden. Insbesondere gegenüber einer Vorrichtung mit Drehantrieben, die gemeinsam mit den Schwenkarmen in den Verschiebebewegungen verschoben werden, kann eine bewegte Masse reduziert sein.

Bevorzugt sind die Schwenkarmpaare in Richtung der Schwenkarmdrehachsen verschiebbar und mittels eines Hubantriebs antreibbar gelagert. Die Schwenkarmpaare können durch eine Hubbewegung vorteilhaft aus einem Eingriff mit dem Verpackungsbehälter gebracht werden und/oder in einen Eingriff mit dem Verpackungsbehälter gebracht werden. Ein An- und/oder Abtransport von Verpackungsbehältern kann erleichtert sein.

Unter einem "Verpackungsbehälter" soll in diesem Zusammenhang ein Behälter verstanden werden, der zur Verpackung von Produkten wie Stückgütern und/oder Schüttgütern vorgesehen ist, wie insbesondere Schokoladentafeln oder Biskuits. Bevorzugt ist der Verpackungsbehälter als Weiter- und oder Mehrfachverpackung von bereits verpackten Stück- und/oder Schüttgütern vorgesehen. Bevorzugt ist der Verpackungsbehälter als Faltschachtel ausgebildet. Es ist ebenfalls möglich, dass die Vorrichtung zum Bearbeiten eines Verpackungszuschnitts, insbesondere eines noch nicht oder noch nicht vollständig zu einer Faltschachtel geformten Kartonzuschnitts vorgesehen ist. Unter einem "Spannelement" soll in diesem Zusammenhang insbesondere ein elastisches Element verstanden werden, das dazu vorgesehen ist, eine Spannkraft auf in den Verpackungsbehälter eingelegte Produkte auszuüben. Insbesondere kann das Spannelement dazu vorgesehen sein, bei teilweise entleertem Verpackungsbehälter die verbleibenden verpackten Produkte in Richtung einer Entnahmeöffnung zu schieben. Dies kann eine Entnahme erleichtern und/oder eine Produktpräsentation, zum Beispiel an einer Verkaufsstelle, vorteilhaft verbessern. Das Spannelement kann von einem gefalteten Kartonelement gebildet werden. Vorteilhaft kann das Spannelement von einem elastischen Band, insbesondere einem Gummiband, gebildet werden. Das Spannelement ist vorteilhaft Teil des Verpackungsbehälters und mit diesem verbunden.

Unter einer "Linearachse" soll in diesem Zusammenhang insbesondere ein Lagermittel verstanden werden, das eine Lagerung von Elementen mit einem beweglichen Freiheitsgrad in einer Verschieberichtung in Richtung einer Gerade erlaubt. Bevorzugt weist die Linearachse Lagerabweichungen von der Geraden im Bereich von üblichen fertigungsbedingten Toleranzen auf. Bevorzugt sind die Abweichungen geringer als 5mm je Meter Lagerstrecke, besonders bevorzugt geringer als 1mm. Die Vorrichtung kann mehrere zueinander parallele Linearachsen aufweisen. Bevorzugt weist die Vorrichtung zur Lagerung der Schwenkarme eine gemeinsame Linearachse auf. Toleranzen durch eine Abweichung mehrerer Linearachsen von einer Parallelität können vermieden werden.

Unter einem "Schwenkarm" soll in diesem Zusammenhang ein Element verstanden werden, welches an einem Schwenkarmdrehlager um eine Schwenkarmdrehachse drehbar gelagert ist und in einem Radius zur Schwenkarmdrehachse zumindest ein um die Schwenkarmdrehachse schwenkbares Wirkmittel aufweist. Das Wirkmittel ist bevorzugt dazu vorgesehen, den Verpackungsbehälter und/oder das Spannelement des Verpackungsbehälters zu bearbeiten. Bevorzugt sind die Schwenkarmdrehachsen senkrecht zur Linearachse angeordnet. Die Schwenkarmdrehachsen sind in diesem Fall parallel zu einer Symmetrieebene durch die Symmetrieachse. Es ist aber auch möglich, dass die erste Schwenkarmdrehachse des ersten Schwenkarms und die zweite Schwenkarmdrehachse des zweiten Schwenkarms mit der Linearachse von einer Senkrechten zur Linearachse abweichende Winkel aufspannen und dass der erste und der zweite Schwenkarm um zur Linearachse spiegelsymmetrisch zueinander geneigte erste und zweite Schwenkarmdrehachsen gedreht werden. Das Schwenkarmdrehlager ist bevorzugt wiederum an der Linearachse verschiebbar gelagert. Bevorzugt weist der Schwenkarm an einem der Schwenkarmdrehachse gegenüberliegenden Endbereich das Wirkmittel auf, wobei das Wirkmittel zum Bearbeiten des Verpackungsbehälters vorgesehen ist. Bevorzugt ist das Wirkmittel dazu vorgesehen, das Spannelement des Verpackungsbehälters aufzuspannen. Bevorzugt kann das Wirkmittel weitere Bearbeitungsschritte am Verpackungsbehälter ausführen, insbesondere ein Auffalten des Verpackungsbehälters und/oder ein Aufhalten des Verpackungsbehälters. Das Wirkmittel kann insbesondere stabförmig sein, wobei eine Stabachse des Stabs bevorzugt parallel zur Schwenkarmdrehachse des Schwenkarms angeordnet ist. Das Wirkmittel kann in einem Bereich des Verpackungsbehälters besonders wenig Raum einnehmen. Der Verpackungsbehälter kann besonders gut und/oder vollständig mit Produkten befüllt werden, während das Wirkmittel im Eingriff mit dem Spannelement ist. Eine Freihaltezone des Behälters, die für den Eingriff des Wirkmittels von Produkten freigehalten werden muss, kann kleiner als 10∗10mm sein. Das Wirkmittel kann Greifmittel und/oder Vakuumsauger aufweisen. Das Wirkmittel kann besonders vielfältig einsetzbar sein. Es ist möglich, dass mehrere Wirkmittel am Schwenkarm angeordnet sind. Die Wirkmittel können besonders gut auf unterschiedliche Bearbeitungsschritte abgestimmt sein.

Unter einem "Koppelgetriebe" soll in diesem Zusammenhang insbesondere eine Vorrichtung verstanden werden, die dazu vorgesehen ist, die Antriebsbewegungen bevorzugt formschlüssig auf die Schwenkarme zu übersetzen und/oder zu übertragen, um die Schwenkarme in den Dreh- und Verschiebebewegungen anzutreiben.

Unter "gegenläufig synchron" sollen in diesem Zusammenhang zwei gerade Bewegungen verstanden werden, die bei gleichem Geschwindigkeitsbetrag um 180° einander entgegengesetzte Bewegungsvektoren aufweisen, und/oder zwei Rotationen mit gleicher Drehzahl und zueinander gegensinniger Rotationsrichtung. Insbesondere sind bei der gegenläufig synchronen Drehbewegung Winkel, die von dem ersten und dem zweiten Schwenkarm mit der Symmetrieachse aufspannt werden, stets gleich groß und bei der gegenläufig synchronen Verschiebebewegung bleibt die Symmetrieachse, um die die Schwenkarme spiegelsymmetrisch angeordnet sind, in Verschieberichtung unbeweglich.

Unter einer "Antriebsbewegung" soll in diesem Zusammenhang insbesondere eine durch eine Steuereinheit steuer- und oder regelbare Bewegung in einem Freiheitsgrad verstanden werden, die zu einem Antrieb der Vorrichtung vorgesehen ist. Die Antriebsbewegungen können insbesondere durch jeweils einen bevorzugt elektrischen Antriebsmotor verursacht werden. Bevorzugt sind die Antriebsbewegungen jeweils Rotationen um Antriebsachsen. Bevorzugt ist die Steuereinheit dazu vorgesehen, die erste und die zweite Antriebsbewegung in zumindest einem Betriebszustand gleichzeitig so zu steuern und/oder zu regeln, dass das zumindest eine Schwenkarmpaar mit den für den Bearbeitungsschritt festgelegten Verschiebe- und Drehbewegungen angetrieben wird und die Wirkmittel des Schwenkarmpaars eine gewünschte Bahn in einem ersten Freiheitsgrad in Richtung der Linearachse und in einem zweiten Freiheitsgrad in Richtung der Symmetrieachse ausführen. Die Bahn der Wirkmittel kann durch eine Veränderung einer Software oder von Steuerparametern der Steuereinheit angepasst werden. Bevorzugt kann die Steuereinheit dazu vorgesehen sein, Drehmomente der ersten und der zweiten Antriebsbewegung zu erfassen. Eine Spannkraft des Spannelements kann aus den Drehmomenten der ersten und der zweiten Antriebsbewegung ermittelt werden.

Bevorzugt ist der zu bearbeitende Verpackungsbehälter zumindest während eines Bearbeitungsschritts symmetrisch zur Symmetrieachse angeordnet. Die Vorrichtung und/oder eine die Vorrichtung aufweisende Verpackungsmaschine kann Mittel aufweisen, um den Verpackungsbehälter zu dieser Position zu transportieren und nach dem Bearbeitungsschritt von dieser Position aus weiter zu transportieren. Der erste und der zweite Schwenkarm können einen symmetrischen Bearbeitungsschritt am Verpackungsbehälter ausführen, insbesondere ein Spannelement, wie ein Gummiband, symmetrisch aufspannen. Bevorzugt können während und/oder nach dem Aufspannen des Spannelements die zu verpackenden Produkte in den Verpackungsbehälter eingelegt werden. Bevorzugt können die Schwenkarme und/oder die Wirkmittel der Schwenkarme in einem nächsten Schritt aus einem Eingriff mit dem Verpackungsbehälter zurückgezogen werden. Bevorzugt können die Wirkmittel in Richtung der Schwenkarmdrehachse des jeweiligen Schwenkarms verschiebbar und/oder rückziehbar gelagert sein, um die Wirkmittel aus dem Eingriff mit dem Verpackungsbehälter zurückzuziehen.

Weiter wird eine Mehrzahl von Schwenkarmpaaren mit jeweils einem ersten Schwenkarm und einem zweiten Schwenkarm, wobei bevorzugt jeweils ein Schwenkarmpaar zur Bearbeitung eines Verpackungsbehälters vorgesehen ist, vorgeschlagen. Bevorzugt sind die Schwenkarmpaare in Richtung der Linearachse nebeneinander angeordnet. Bevorzugt sind die Verpackungsbehälter ebenfalls in Richtung der Linearachse nebeneinander in einem Abstand zur Linearachse in Richtung der Symmetrieachse angeordnet. Bevorzugt sind der Abstand und eine Richtung des Abstands so gewählt, dass die Wirkmittel der Schwenkarme den gewünschten Bearbeitungsschritt an den Verpackungsbehältern ausführen können. Bevorzugt ist das Koppelgetriebe dazu vorgesehen, die ersten Schwenkarme in der ersten Verschiebebewegung und der ersten Drehbewegung anzutreiben und die zweiten Schwenkarme in der zweiten Verschiebebewegung und der zweiten Drehbewegung gegenläufig synchron anzutreiben. Bevorzugt werden die erste und die zweite Verschiebebewegung und die erste und die zweite Drehbewegung durch das Koppelgetriebe aus der ersten und der zweiten Antriebsbewegung erzeugt. Es können aus zwei Antriebsbewegungen vier Bewegungen erzeugt werden. Die erste und die zweite Verschiebebewegung sowie die erste und die zweite Drehbewegung weisen dabei aufgrund ihrer gegenläufig synchronen Kopplung insgesamt zwei Freiheitsgrade auf.

Besonders vorteilhaft sind in zumindest einem Betriebszustand zumindest ein zweiter Schwenkarm eines Schwenkarmpaars und ein in Richtung der Linearachse benachbarter erster Schwenkarm eines weiteren Schwenkarmpaars überkreuz angeordnet. Unter "überkreuz angeordnet" soll in diesem Zusammenhang insbesondere verstanden werden, dass sich die Schwenkarme ausgehend von ihren Schwenkarmdrehachsen zu den Wirkmitteln hin aus einer Richtung betrachtet, die senkrecht zur Linearachse und zu den Symmetrieachsen der Schwenkarmpaare ist, kreuzen. Bevorzugt kreuzen sich der zweite Schwenkarm eines Schwenkarmpaars und der in Richtung der Linearachse benachbarte erste Schwenkarm des weiteren Schwenkarmpaars, während die Schwenkarme an den Verpackungsbehältern einen Bearbeitungsschritt ausführen, zumindest zeitweise. Die ersten Schwenkarmdrehachsen der benachbarten Schwenkarmpaare und die zweiten Schwenkarmdrehachsen der benachbarten Schwenkarmpaare können jeweils entlang der Linearachse nebeneinander angeordnet sein. Die Wirkmittel des ersten Schwenkarms und des zweiten Schwenkarms des ersten Schwenkarmpaars und die Wirkmittel des ersten Schwenkarms und des zweiten Schwenkarms des weiteren Schwenkarmpaars können in Richtung der Linearachse jeweils nebeneinander angeordnet sein. Die Vorrichtung kann in Richtung der Linearachse eine besonders geringe Ausdehnung aufweisen. Das Koppelgetriebe zum Erzeugen der ersten Drehbewegung der ersten Schwenkarmpaare und zum Erzeugen der zweiten Drehbewegung der zweiten Schwenkarmpaare kann besonders einfach aufgebaut sein.

Weiter wird vorgeschlagen, dass zumindest zwei erste Schwenkarme und/oder zumindest zwei zweite Schwenkarme an jeweils einem gemeinsamen, an der Linearachse verschiebbar gelagerten Schlitten drehbar gelagert sind. Bevorzugt sind zwei erste Schwenkarme an einem an der Linearachse verschiebbar gelagerten ersten Schlitten gelagert und zwei zweite Schwenkarme sind an einem an der Linearachse verschiebbar gelagerten zweiten Schlitten drehbar gelagert. Das Koppelgetriebe kann besonders einfach die erste Verschiebebewegung auf den ersten Schlitten, an dem die ersten Schwenkarme gelagert sind, übertragen und die zweite Verschiebebewegung auf den zweiten Schlitten, an dem die zweiten Schwenkarme gelagert sind, übertragen. Die Lagerung der Schwenkarme in Richtung der Verschiebebewegung und die Übertragung der ersten und der zweiten Verschiebebewegung kann besonders einfach sein.

Es wird vorgeschlagen, dass das Koppelgetriebe zumindest ein erstes Getriebeelement aufweist, das dazu vorgesehen ist, aus der ersten Antriebsbewegung eine zur Linearachse parallele erste Vorlaufbewegung und eine zur Linearachse parallele und zur ersten Vorlaufbewegung umgekehrt synchrone erste Rücklaufbewegung zu erzeugen. Welche der beiden entgegengesetzt synchronen Bewegungen als "Vorlaufbewegung" und welche als "Rücklaufbewegung" bezeichnet werden, stellt lediglich eine Konvention dar, die vom Fachmann frei festgelegt werden kann. Unter einem "Getriebeelement" soll in diesem Zusammenhang ein ein oder mehrere Bauteile umfassender Teil des Koppelgetriebes verstanden werden, der dazu vorgesehen ist, eine Kraft- und/oder Bewegungsübertragung in der beschriebenen Art und Weise sicherzustellen. Bevorzugt weist die erste Rücklaufbewegung einen mit der ersten Vorlaufbewegung übereinstimmenden Geschwindigkeitsbetrag mit entgegengesetztem Richtungsvektor auf. Das erste Getriebeelement kann zwei durch die erste Antriebsbewegung in einander entgegengesetzten Richtungen bewegte Elemente, wie zum Beispiel Zahnstangen, aufweisen. Ein Koppelgetriebe kann die Antriebsbewegung auf die Zahnstangen in den einander entgegengesetzten Richtungen übertragen. Das Getriebeelement kann zumindest ein Hebelelement aufweisen. Das Hebelelement kann an einem zwischen den in entgegengesetzter Richtung bewegten Elementen angeordneten Drehpunkt gelagert sein und durch eine Rotation um diesen Drehpunkt die Bewegung eines der bewegten Elemente auf das weitere der bewegten Elemente in Gegenrichtung übertragen. Zumindest eines der bewegten Elemente kann durch einen Linearantrieb und/oder Linearmotor angetrieben werden. Bevorzugt weist das erste Getriebeelement ein umlaufendes Element wie eine Kette oder besonders bevorzugt einen Zahnriemen auf. Das umlaufende Element kann durch die erste Antriebsbewegung in einem Umlauf mit einer Vorlaufstrecke und einer Rücklaufstrecke angetrieben werden, wobei die Vorlaufstrecke und die Rücklaufstrecke parallel zur Linearachse sind. Das erste Getriebeelement und/oder der Umlauf des ersten Getriebeelements kann eine Vorlaufseite aufweisen, entlang derer das erste Getriebeelement parallel zur Linearachse die Vorlaufbewegung ausübt, und eine Rücklaufseite, entlang derer das erste Getriebeelement parallel zur Linearachse die Rücklaufbewegung ausübt. Das erste Getriebeelement kann die erste Vorlaufbewegung und die erste Rücklaufbewegung besonders einfach und effizient aus der ersten Antriebsbewegung erzeugen.

Weiter wird vorgeschlagen, dass das Koppelgetriebe Koppelmittel aufweist, die dazu vorgesehen sind, die erste Vorlaufbewegung auf den zumindest einen ersten Schwenkarm und die erste Rücklaufbewegung auf den zumindest einen zweiten Schwenkarm zu übertragen. Die Koppelmittel können bevorzugt jeweils eine formschlüssige Verbindung zwischen der Vorlaufbewegung und dem zumindest einen ersten Schwenkarm sowie zwischen der Rücklaufbewegung und dem zumindest einen zweiten Schwenkarm herstellen. Bevorzugt wird die erste Vorlaufbewegung auf das zumindest eine erste Schwenkarmdrehlager und die erste Rücklaufbewegung wird auf das zumindest eine zweite Schwenkarmdrehlager übertragen. Der zumindest eine erste Schwenkarm und der zumindest eine zweite Schwenkarm können besonders einfach entgegengesetzt synchron mit den entgegengesetzten ersten Vorlauf- und Rücklaufbewegungen angetrieben werden.

Es wird vorgeschlagen, dass das Koppelgetriebe zumindest ein zweites Getriebeelement aufweist, das dazu vorgesehen ist, aus der zweiten Antriebsbewegung eine zur Linearachse parallele zweite Vorlaufbewegung und eine zur Linearachse parallele und zur zweiten Vorlaufbewegung umgekehrt synchrone zweite Rücklaufbewegung zu erzeugen. Bevorzugt weist die zweite Rücklaufbewegung einen mit der zweiten Vorlaufbewegung übereinstimmenden Geschwindigkeitsbetrag mit entgegengesetztem Richtungsvektor auf. Das zweite Getriebeelement kann zwei durch die zweite Antriebsbewegung in entgegengesetzter Richtung bewegte Elemente, wie zum Beispiel Zahnstangen, aufweisen. Ein Koppelgetriebe kann die Antriebsbewegung auf die Zahnstangen in den einander entgegengesetzten Richtungen übertragen. Das zweite Getriebeelement kann wie das erste Getriebeelement ein Hebelelement und/oder einen Linearantrieb aufweisen und/oder von einem Linearmotor angetrieben werden. Bevorzugt weist das zweite Getriebeelement ein umlaufendes Element wie eine Kette oder besonders bevorzugt einen Zahnriemen auf. Das umlaufende Element kann durch die zweite Antriebsbewegung in einem Umlauf mit einer Vorlaufstrecke und einer Rücklaufstrecke angetrieben werden, wobei die Vorlaufstrecke und die Rücklaufstrecke parallel zur Linearachse sind. Das zweite Getriebeelement und/oder der Umlauf des zweiten Getriebeelements kann eine Vorlaufseite aufweisen, entlang derer das zweite Getriebeelement parallel zur Linearachse die Vorlaufbewegung ausübt, und eine Rücklaufseite, entlang derer das zweite Getriebeelement parallel zur Linearachse die Rücklaufbewegung ausübt. Das zweite Getriebeelement kann die zweite Vorlaufbewegung und die zweite Rücklaufbewegung besonders einfach und effizient aus der zweiten Antriebsbewegung erzeugen.

Weiter wird vorgeschlagen, dass das Koppelgetriebe Drehkoppelmittel aufweist, die dazu vorgesehen sind, aus einer Relativbewegung der zweiten Vorlaufbewegung bezüglich der jeweils zumindest einen ersten Schwenkarmdrehachsen die zumindest eine erste Drehbewegung zu erzeugen und aus einer Relativbewegung der zweiten Rücklaufbewegung bezüglich der jeweils zumindest einen zweiten Schwenkarmdrehachsen die zumindest eine zweite Drehbewegung zu erzeugen. In einer Variante kann vorgesehen sein, dass das Koppelgetriebe Drehkoppelmittel aufweist, die dazu vorgesehen sind, aus einer Relativbewegung der zweiten Vorlaufbewegung bezüglich der jeweils zumindest einen zweiten Schwenkarmdrehachsen die zumindest eine zweite Drehbewegung zu erzeugen und aus einer Relativbewegung der zweiten Rücklaufbewegung bezüglich der jeweils zumindest einen ersten Schwenkarmdrehachsen die zumindest eine erste Drehbewegung zu erzeugen. Unter einer "Relativbewegung" soll in diesem Zusammenhang eine resultierende Bewegungsdifferenz zweier Bewegungen verstanden werden. Die Drehbewegung kann erzeugt werden, indem das Drehkoppelmittel Anlenkmittel aufweist, die das zweite Getriebeelement in einem Bereich, in dem es die zweite Vorlaufbewegung aufweist, mit dem zumindest einen ersten Schwenkarm in einem Radius außerhalb der Schwenkarmdrehachse dieses Schwenkarms gelenkig verbinden und indem das Drehkoppelmittel weitere Anlenkmittel aufweist, die das zweite Getriebeelement in einem Bereich, in dem es die zweite Rücklaufbewegung aufweist, mit dem zumindest einen zweiten Schwenkarm in einem Radius außerhalb der Schwenkarmdrehachse dieses Schwenkarms gelenkig verbinden. Bevorzugt können die ersten und die zweiten Schwenkarme um die ersten und die zweiten Schwenkarmdrehachsen angeordnete Antriebsräder, insbesondere Zahnräder, aufweisen. Das Koppelgetriebe kann zumindest ein Koppelmittel aufweisen, das die zweite Vorlaufbewegung auf einen Umfang eines zumindest einen ersten Zahnrads des zumindest einen ersten Schwenkarms überträgt, und zumindest ein Koppelmittel aufweisen, das die zweite Rücklaufbewegung auf einen Umfang eines zumindest einen zweiten Zahnrads des zumindest einen zweiten Schwenkarms überträgt. Das Koppelgetriebe kann zur Übertragung insbesondere Zahnriemen und/oder Zahnstangen aufweisen. Der zumindest eine erste Schwenkarm und der zumindest eine zweite Schwenkarm können besonders einfach in den einander entgegengesetzten synchronen ersten und zweiten Vorlauf- und Rücklaufbewegungen und in den einander entgegengesetzt synchronen ersten und zweiten Drehbewegungen angetrieben werden. Die Steuereinheit der Antriebseinheiten kann die ersten und zweiten Antriebsbewegungen so steuern, dass die ersten und zweiten Schwenkarme die gewünschten ersten und zweiten Verschiebebewegungen und die gewünschten ersten und zweiten Schwenkbewegungen ausführen.

Es wird vorgeschlagen, dass eine Verpackungsmaschine die beschriebene erfindungsgemäße Vorrichtung aufweist. Die Verpackungsmaschine kann die genannten Vorteile aufweisen.

Weiter wird ein Verfahren zu einem Bearbeiten eines zumindest einen Verpackungsbehälters, insbesondere zu einem Aufspannen eines zumindest einen Spannelements des Verpackungsbehälters, vorgeschlagen, mit einer Vorrichtung, mit zumindest einem Schwenkarmpaar, das zumindest einen ersten Schwenkarm und einen bezüglich einer zu einer Linearachse senkrechten Symmetrieachse zum ersten Schwenkarm spiegelsymmetrisch angeordneten zweiten Schwenkarm umfasst, wobei bei dem Verfahren der erste Schwenkarm in einer ersten Drehbewegung um eine zur Symmetrieachse senkrechte erste Schwenkarmdrehachse gedreht und in einer ersten Verschiebebewegung in Richtung der Linearachse verschoben wird und der zweite Schwenkarm in einer zweiten Drehbewegung um eine zur Symmetrieachse senkrechte zweite Schwenkarmdrehachse gedreht und in einer zweiten Verschiebebewegung in Richtung der Linearachse verschoben wird, wobei ein Koppelgetriebe aus zumindest einer ersten Antriebsbewegung und einer zweiten Antriebsbewegung die erste Drehbewegung und die erste Verschiebebewegung des ersten Schwenkarms und die zweite Drehbewegung und die zweite Verschiebebewegung des zweiten Schwenkarms erzeugt, und wobei die erste Drehbewegung und die zweite Drehbewegung sowie die erste Verschiebebewegung und die zweite Verschiebebewegung jeweils zueinander gegenläufig synchron sind.

Die erfindungsgemäße Vorrichtung zum Bearbeiten zumindest eines Verpackungsbehälters soll hierbei nicht auf die oben beschriebene Anwendung und Ausführungsform beschränkt sein. Insbesondere kann die erfindungsgemäße Vorrichtung zum Bearbeiten zumindest eines Verpackungsbehälters zu einer Erfüllung einer hierin beschriebenen Funktionsweise eine von einer hierin genannten Anzahl von einzelnen Elementen, Bauteilen und Einheiten abweichende Anzahl aufweisen.

### Zeichnung

Weitere Vorteile ergeben sich aus der folgenden Zeichnungsbeschreibung. In der Zeichnung sind fünf Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Ansicht einer erfindungsgemäßen Vorrichtung in einem ersten Ausführungsbeispiel,
- Fig. 2: eine zweite Ansicht der erfindungsgemäßen Vorrichtung des ersten Ausführungsbeispiels,
- Fig. 3: eine dritte Ansicht der erfindungsgemäßen Vorrichtung des ersten Ausführungsbeispiels,
- Fig. 4: eine Funktionsskizze der erfindungsgemäßen Vorrichtung des ersten Ausführungsbeispiels,
- Fig. 5: eine Funktionsskizze einer erfindungsgemäßen Vorrichtung in einem zweiten Ausführungsbeispiel,
- Fig. 6: eine Funktionsskizze einer erfindungsgemäßen Vorrichtung in einem dritten Ausführungsbeispiel,
- Fig. 7: eine Funktionsskizze einer erfindungsgemäßen Vorrichtung in einem vierten Ausführungsbeispiel und
- Fig. 8: eine Funktionsskizze einer erfindungsgemäßen Vorrichtung in einem fünften Ausführungsbeispiel.

### Beschreibung der Ausführungsbeispiele

Die Figuren 1 bis 4 zeigen einen Ausschnitt einer Verpackungsmaschine 72a mit einer erfindungsgemäßen Vorrichtung 10a in einem ersten Ausführungsbeispiel. In Figur 3 ist eine Prinzipskizze der Kinematik der Vorrichtung 10a in drei unterschiedlichen Positionen I bis III dargestellt. Die Vorrichtung 10a dient zum Aufspannen eines Spannelements 14a eines Verpackungsbehälters 12a, das als Gummiband ausgeführt ist.

Die Vorrichtung 10a weist eine Linearachse 16a und ein Schwenkarmpaar 18a auf, das einen ersten Schwenkarm 20a und einen bezüglich einer zur Linearachse 16a senkrechten Symmetrieachse 22a zum ersten Schwenkarm 20a spiegelsymmetrisch angeordneten zweiten Schwenkarm 24a umfasst. In der hier beschriebenen Figur 1 ist der erste Schwenkarm 20a auf der rechten, der zweite Schwenkarm 24a auf der linken Seite angeordnet. Dies stellt eine Konvention in dieser Beschreibung dar und soll nicht als bindend verstanden werden.

Der erste Schwenkarm 20a ist mit einem ersten Schwenkarmdrehlager 26a in einer ersten Drehbewegung 28a um eine zur Symmetrieachse 22a senkrechte erste Schwenkarmdrehachse 30a drehbar und in einer ersten Verschiebebewegung 32a in Richtung der Linearachse 16a verschiebbar gelagert.

Der zweite Schwenkarm 24a ist mit einem zweiten Schwenkarmdrehlager 34a in einer zweiten Drehbewegung 36a um eine zur Symmetrieachse 22a senkrechte zweite Schwenkarmdrehachse 38a drehbar und in einer zweiten Verschiebebewegung 40a in Richtung der Linearachse 16a verschiebbar gelagert. Die Schwenkarmdrehachsen 30a, 38a sind parallel zu einer zur Linearachse 16a senkrechten Symmetrieebene 116a.

Der erste und der zweite Schwenkarm 20a, 24a weisen jeweils an einem den Schwenkarmdrehlagern 26a, 34a gegenüberliegenden Endbereich Wirkmittel auf, die als stabförmige Finger 84a, 86a ausgebildet und in Richtung der Schwenkarmdrehachsen 30a, 38a orientiert sind. Die Finger 84a, 86a dienen dazu, an dem Verpackungsbehälter 12a durch einen Formschluss einen gewünschten Bearbeitungsvorgang auszuführen.

Ein Koppelgetriebe 42a ist dazu vorgesehen, aus einer ersten Antriebsbewegung 44a und einer zweiten Antriebsbewegung 46a die erste Drehbewegung 28a und die erste Verschiebebewegung 32a des ersten Schwenkarms 20a und die zweite Drehbewegung 36a und die zweite Verschiebebewegung 40a des zweiten Schwenkarms 24a zu erzeugen. Die erste Antriebsbewegung 44a wird durch eine erste Antriebseinheit 74a erzeugt, die zweite Antriebsbewegung 46a durch eine zweite Antriebseinheit 76a. Die Antriebseinheiten 74a, 76a werden jeweils von Synchronmotoren gebildet, die von einer Steuereinheit 78a so angesteuert werden, dass das Schwenkarmpaar 18a die für eine Bearbeitung des Verpackungsbehälters 12a erforderlichen Bewegungen ausführt.

Die erste Drehbewegung 28a und die zweite Drehbewegung 36a und die erste Verschiebebewegung 32a und die zweite Verschiebebewegung 40a sind jeweils zueinander gegenläufig synchron. Dies wird durch die in der Folge beschriebene Kinematik des Koppelgetriebes 42a sichergestellt.

Das Koppelgetriebe 42a weist ein erstes Getriebeelement 52a auf, das dazu vorgesehen ist, aus der ersten Antriebsbewegung 44a eine zur Linearachse 16a parallele erste Vorlaufbewegung 54a und eine zur Linearachse 16a parallele und zur ersten Vorlaufbewegung 54a umgekehrt synchrone erste Rücklaufbewegung 56a zu erzeugen. Das Getriebeelement 52a wird von einem Zahnriemen gebildet, der in einem Umlauf um eine Antriebsrolle 80a und eine Spannrolle 82a geführt wird. Die Antriebsrolle 80a ist durch die erste Antriebseinheit 74a mit der Antriebsbewegung 44a angetrieben. Die Antriebsrolle 80a und die Spannrolle 82a sind an in Richtung der Verschiebebewegungen 32a, 40a einander gegenüberliegenden Endbereichen der Linearachse 16a angeordnet, so dass sich der Umlauf des Getriebeelements 52a in einem Bereich der Linearachse 16a, in dem die Schwenkarmdrehlager 26a, 34a in den Verschiebebewegungen 32a, 40a bewegt werden, parallel zur Linearachse 16a erstreckt. Das Getriebeelement 52a führt im gezeigten Beispiel auf seinem Weg zwischen der Antriebsrolle 80a der ersten Antriebseinheit 74a und der Spannrolle 82a auf einer den Fingern 84a, 86a des Schwenkarmpaars 18a abgewandten Vorlaufseite 68a des Umlaufs die erste Vorlaufbewegung 54a und auf einer dem Schwenkarmpaar 18a zugewandten Rücklaufseite 70a des Umlaufs die erste Rücklaufbewegung 56a aus.

Das Koppelgetriebe 42a weist Koppelmittel 58a, 59a auf, die dazu vorgesehen sind, die erste Vorlaufbewegung 54a auf den ersten Schwenkarm 20a und die erste Rücklaufbewegung 56a auf den zweiten Schwenkarm 24a zu übertragen. Ein erstes Koppelmittel 58a verbindet das Getriebeelement 52a im Bereich der ersten Vorlaufbewegung 54a mit einem Schlitten 48a, an dem das erste Schwenkarmdrehlager 26a mit dem ersten Schwenkarm 20a an der Linearachse 16a verschiebbar gelagert ist. Ein zweites Koppelmittel 59a verbindet das Getriebeelement 52a im Bereich der ersten Rücklaufbewegung 56a mit einem Schlitten 50a, an dem das zweite Schwenkarmdrehlager 34a mit dem zweiten Schwenkarm 24a an der Linearachse 16a verschiebbar gelagert ist. Die erste Vorlaufbewegung 54a wird somit als erste Verschiebebewegung 32a auf den ersten Schwenkarm 20a übertragen und die erste Rücklaufbewegung 56a wird somit als zweite Verschiebebewegung 40a auf den zweiten Schwenkarm 24a übertragen. Die beiden Verschiebebewegungen 32a, 40a sind jeweils zueinander gegenläufig synchron.

Das Koppelgetriebe 42a weist weiter ein zweites Getriebeelement 60a auf, das dazu vorgesehen ist, aus der zweiten Antriebsbewegung 46a eine zur Linearachse 16a parallele zweite Vorlaufbewegung 62a und eine zur Linearachse 16a parallele und zur zweiten Vorlaufbewegung 62a umgekehrt synchrone zweite Rücklaufbewegung 64a zu erzeugen. Das Getriebeelement 60a wird wie das Getriebeelement 52a von einem Zahnriemen gebildet, der in einem Umlauf um eine weitere Antriebsrolle 81a und eine weitere Spannrolle 83a geführt wird. Die weitere Antriebsrolle 81a ist durch die zweite Antriebseinheit 76a mit der Antriebsbewegung 46a angetrieben. Die Antriebsrolle 81a und die Umlenkrolle 83a sind an in Richtung der Verschiebebewegungen 32a, 40a einander gegenüberliegenden Endbereichen der Linearachse 16a angeordnet, so dass sich der Umlauf des Getriebeelements 52a in einem Bereich der Linearachse 16a, in dem die Schwenkarmdrehlager 26a, 34a in den Verschiebebewegungen 32a, 40a bewegt werden, parallel zur Linearachse 16a erstreckt. Das Getriebeelement 60a führt im gezeigten Beispiel auf seinem Weg zwischen der Antriebsrolle 81a der zweiten Antriebseinheit 76a und der Spannrolle 83a auf der den Fingern 84a, 86a des Schwenkarmpaars 18a abgewandten Vorlaufseite 68a des Umlaufs die zweite Vorlaufbewegung 62a und auf der dem Schwenkarmpaar 18a zugewandten Rücklaufseite 70a des Umlaufs die zweite Rücklaufbewegung 64a aus.

Das Koppelgetriebe 42a weist Drehkoppelmittel 66a, 67a auf, die dazu vorgesehen sind, aus einer Relativbewegung der zweiten Vorlaufbewegung 62a bezüglich der ersten Schwenkarmdrehachse 30a die erste Drehbewegung 28a zu erzeugen und aus einer Relativbewegung der zweiten Rücklaufbewegung 64a bezüglich der zweiten Schwenkarmdrehachse 38a die zweite Drehbewegung 36a zu erzeugen.

An den Schwenkarmdrehlagern 26a, 34a ist jeweils ein von einem Zahnrad gebildetes Drehantriebsrad 88a, 90a drehfest angeordnet. An den Schwenkarmdrehlagern 26a, 34a gegenüberliegenden Seiten der Schlitten 48a, 50a sind Spannrollen 92a, 94a angeordnet. In Umläufen um die jeweiligen Schwenkarmdrehlager 26a, 34a und um die Spannrollen 92a, 94a der Schlitten 48a, 50a sind jeweils Zahnriemen 96a, 98a angeordnet.

Ein Drehkoppelmittel 66a verbindet das Getriebeelement 60a im Bereich der zweiten Vorlaufbewegung 62a mit einem zur Vorlaufbewegung 62a parallelen, der Vorlaufseite 68a zugewandten Bereich des Umlaufs des Zahnriemens 96a. Der Zahnriemen 96a wird in diesem Bereich auf der Vorlaufseite 68a somit mit einer Relativgeschwindigkeit der zweiten Vorlaufbewegung 62a und der ersten Vorlaufbewegung 54a bewegt, mit der sich der Schlitten 48a in der ersten Verschiebebewegung 32a bewegt. Der Zahnriemen 96a gibt diese Relativbewegung an einen Umfang des Drehantriebsrads 88a weiter, so dass dieses den ersten Schwenkarm 20a in der ersten Drehbewegung 28a antreibt.

Ein weiteres Drehkoppelmittel 67a verbindet das Getriebeelement 60a im Bereich der zweiten Rücklaufbewegung 64a mit einem zur Rücklaufbewegung 64a parallelen, der Vorlaufseite 68a zugewandten Bereich des Umlaufs des zweiten Zahnriemens 98a. Der Zahnriemen 98a wird in diesem Bereich somit auf der Vorlaufseite 68a mit einer Relativgeschwindigkeit der zweiten Rücklaufbewegung 64a und der ersten Rücklaufbewegung 56a bewegt, mit der sich der Schlitten 50a in der zweiten Verschiebebewegung 40a bewegt. Der Zahnriemen 98a gibt diese Relativbewegung an einen Umfang des Drehantriebsrads 90a weiter, so dass dieses den zweiten Schwenkarm 24a in der zweiten Drehbewegung 36a antreibt.

Die Drehbewegungen 28a und 36a sind dabei jeweils gegenläufig synchron zueinander. Dies wird insbesondere erreicht, indem das Drehkoppelmittel 66a die Relativbewegung der zweiten Vorlaufbewegung 62a von der Vorlaufseite 68a des zweiten Getriebeelements 60a auf die der Vorlaufseite 68a zugewandten Seite des Umlaufs des ersten Zahnriemens 96a überträgt und das Koppelmittel 67a die Relativbewegung der zweiten Rücklaufbewegung 64a von der Rücklaufseite 70a des zweiten Getriebeelements 60a auf die der Vorlaufseite 68a zugewandten Seite des Umlaufs des zweiten Zahnriemens 98a überträgt. Das Koppelmittel 67a ist zu diesem Zweck so ausgebildet, dass es sich von der Rücklaufseite 70a des zweiten Getriebeelements 60a bis zur der Vorlaufseite 68a zugewandten Seite des zweiten Zahnriemens 98a erstreckt. Die gleiche Wirkung lässt sich erzielen, wenn das Koppelmittel 67a die Rücklaufseite 70a des zweiten Getriebeelements 60a mit der der Rücklaufseite 70a zugewandten Seite des Umlaufs des Zahnriemens 98a verbindet und das Drehkoppelmittel 66a die Vorlaufseite 68a des zweiten Getriebeelements 60a mit der der Rücklaufseite 70a zugewandten Seite des Umlaufs des Zahnriemens 96a verbindet.

Um bei der Bearbeitung des Verpackungsbehälters 12a die Finger 84a, 86a mit dem Spannelement 14a in Eingriff bringen zu können und die Finger 84a, 86a nach der Bearbeitung wieder zurückziehen zu können, sind die Schwenkarme 20a, 24a in einer Hubbewegung 100a parallel zu den Schwenkarmdrehachsen 30a, 38a verschiebbar gelagert. Die Hubbewegung 100a wird durch zwei Hubantriebe 114a angetrieben, die jeweils einen Pneumatikzylinder aufweisen. Alternativ ist es auch möglich, dass ein gemeinsamer Hubantrieb dazu vorgesehen ist, die Hubbewegung 100a beider Schwenkarme 20a, 24a anzutreiben. Der Fachmann wird in diesem Fall ein geeignetes Verbindungselement vorsehen, um die Hubbewegung 100a auf beide Schwenkarme 20a, 24a zu übertragen. Am Ende der Bearbeitung werden die Schwenkarme 20a, 24a in der Hubbewegung 100a von dem Verpackungsbehälter 12a weg bewegt und in eine Ausgangsstellung zurückgebracht.

Figur 3 zeigt drei Positionen I - III des Schwenkarmpaares 18a während eines Verfahrens zum Bearbeiten des einen Verpackungsbehälters 12a zum Aufspannen des einen Spannelements 14a des Verpackungsbehälters 12a, mit der Vorrichtung 10a, mit dem einen Schwenkarmpaar 18a, das den einen ersten Schwenkarm 20a und den einen bezüglich der zur Linearachse 16a senkrechten Symmetrieachse 22a zum ersten Schwenkarm 20a spiegelsymmetrisch angeordneten zweiten Schwenkarm 24a umfasst, wobei bei dem Verfahren der erste Schwenkarm 20a in der ersten Drehbewegung 28a um die zur Symmetrieachse 22a senkrechte erste Schwenkarmdrehachse 30a gedreht und in der ersten Verschiebebewegung 32a in Richtung der Linearachse 16a verschoben wird und der zweite Schwenkarm 24a in der zweiten Drehbewegung 36a um die zur Symmetrieachse 22a senkrechte zweite Schwenkarmdrehachse 38a gedreht und in der zweiten Verschiebebewegung 40a in Richtung der Linearachse 16a verschoben wird, wobei das Koppelgetriebe 42a aus der ersten Antriebsbewegung 44a und der zweiten Antriebsbewegung 46a die erste Drehbewegung 28a und die erste Verschiebebewegung 32a des ersten Schwenkarms 20a und die zweite Drehbewegung 36a und die zweite Verschiebebewegung 40a des zweiten Schwenkarms 24a erzeugt, und wobei die erste Drehbewegung 28a und die zweite Drehbewegung 36a sowie die erste Verschiebebewegung 32a und die zweite Verschiebebewegung 40a jeweils zueinander gegenläufig synchron sind. In Position I sind die Finger 84a, 86a an das Spannelement 14a auf einer der Linearachse 16a zugewandten Seite angelegt. In kombinierten Drehbewegungen 28a, 36a und Verschiebebewegungen 32a, 40a wird von Position I über Position II nach Position III das Spannelement 14a aufgespannt, so dass Produkte in den Verpackungsbehälter 12a eingelegt werden können. Anschließend werden die Finger 84a, 86a in der Hubbewegung 100a zurückgezogen, so dass das Spannelement 14a nun eine Spannkraft auf die eingelegten Produkte in Richtung einer Entnahmeöffnung des Verpackungsbehälters 12a ausübt.

In den Figuren 5 bis 8 sind vier weitere Ausführungsbeispiele der Erfindung gezeigt. Die nachfolgende Beschreibung und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 4, verwiesen werden kann. Zur Unterscheidung der Ausführungsbeispiele ist der Buchstabe a den Bezugszeichen des Ausführungsbeispiels in den Figuren 1 bis 3 nachgestellt. In den Ausführungsbeispielen der Figuren 5 bis 8 ist der Buchstabe a durch die Buchstaben b bis e ersetzt.

Figur 5 zeigt eine Prinzipskizze einer Vorrichtung 10b in einem zweiten Ausführungsbeispiel. Die Vorrichtung 10b unterscheidet sich von der Vorrichtung 10a des ersten Ausführungsbeispiels insbesondere durch eine Mehrzahl von Schwenkarmpaaren 18b', 18b", im gezeigten Fall die zwei Schwenkarmpaare 18b', 18b", mit jeweils einem ersten Schwenkarm 20b', 20b" und einem zweiten Schwenkarm 24b', 24b", wobei jedes Schwenkarmpaar 18b', 18b" symmetrisch zu einer Symmetrieachse 22b', 22b" angeordnet und zur Bearbeitung eines Verpackungsbehälters 12b', 12b" vorgesehen ist.

Die Schwenkarmpaare 18b', 18b" werden, wie im vorangegangenen Beispiel gezeigt, von einem Koppelgetriebe 42b angetrieben, welches zwei umlaufende, von Zahnriemen gebildete Getriebeelemente 52b, 60b umfasst. Die ersten Schwenkarme 20b', 20b" werden dabei in einer ersten Drehbewegung 28b und einer ersten Verschiebebewegung 32b in Richtung einer Linearachse 16b zueinander synchron angetrieben und werden gegenläufig synchron zu den in einer zweiten Drehbewegung 36b und einer zweiten Verschiebebewegung 40b angetriebenen zweiten Schwenkarmen 24b', 24b"angetrieben. Das Koppelgetriebe 42b weist Koppelmittel 58b', 58b", 59b' und 59b" auf, die dazu vorgesehen sind, eine erste Vorlaufbewegung 54b auf die beiden ersten Schwenkarme 20b', 20b" und eine erste Rücklaufbewegung 56b auf die zweiten Schwenkarme 24b', 24b" zu übertragen. Das Koppelgetriebe 42b weist weiter Drehkoppelmittel 66b', 66b", 67b', 67b" auf, die dazu vorgesehen sind, aus einer Relativbewegung einer zweiten Vorlaufbewegung 62b bezüglich erster Schwenkarmdrehachsen 30b', 30b" die erste Drehbewegung 28b zu erzeugen und aus einer Relativbewegung einer zweiten Rücklaufbewegung 64b bezüglich einer zweiten Schwenkarmdrehachse 38b', 38b" die zweite Drehbewegung 36b zu erzeugen.

Durch die vom Koppelgetriebe 42b gemeinsam angetriebenen zwei Schwenkarmpaaren 18b', 18b" können zwei Verpackungsbehälter 12b', 12b" gleichzeitig bearbeitet werden. Die Vorrichtung wird weiterhin durch eine erste und eine zweite Antriebsbewegung 44b, 46b angetrieben.

Figur 6 zeigt eine Prinzipskizze einer Vorrichtung 10c zum Bearbeiten von zwei Verpackungsbehältern 12c', 12c" in einem dritten Ausführungsbeispiel. Die Vorrichtung 10c unterscheidet sich von der Vorrichtung 10b des zweiten Ausführungsbeispiels insbesondere dadurch, dass in einem Betriebszustand ein zweiter Schwenkarm 24c" eines Schwenkarmpaars 18c" und ein in Richtung einer Linearachse 16c benachbarter erster Schwenkarm 20c' eines weiteren Schwenkarmpaars 18c' überkreuz angeordnet sind. Die Schwenkarme 20c', 24c' sowie 20c" und 24c" sind jeweils symmetrisch zu einer Symmetrieachse 22c', 22c" angeordnet. Die Schwenkarme 20c', 24c', 20c", 24c" sind jeweils um eine Schwenkarmdrehachse 30c', 30c", 38c', 38c" drehbar gelagert. Die Schwenkarme 20c', 24c', 20c", 24c" weisen jeweils ein als Finger 84c, 86c', 84c", 86c" ausgebildetes Wirkmittel auf. Dies wird erreicht, indem ein Abstand der Schwenkarmpaare 18c', 18c" in Richtung der Linearachse 16c gegenüber dem zweiten Ausführungsbeispiel so weit reduziert wird, dass sich die Schwenkarme 24c", 20c' ausgehend von ihren Schwenkarmdrehachsen 38c", 30c' zu ihren Fingern 84c', 86c" hin, aus einer Richtung betrachtet, die senkrecht zur Linearachse 16c und zu den Symmetrieachsen 22c', 22c" der Schwenkarmpaare 18c', 18c" ist, kreuzen. Die Schwenkarme 24c", 20c' sind dabei senkrecht zur Zeichenebene etwas in ihrer Höhe versetzt angeordnet, um eine Kollision der Schwenkarme 24c", 20c' zu vermeiden. Die ersten Schwenkarme 20c', 20c" werden wie im vorangegangenen Beispiel in einer ersten Drehbewegung 28c und einer ersten Verschiebebewegung 32c in Richtung der Linearachse 16c zueinander synchron angetrieben und werden gegenläufig synchron zu den in einer zweiten Drehbewegung 36c und einer zweiten Verschiebebewegung 40c angetriebenen zweiten Schwenkarmen 24c', 24c"angetrieben.

Die Vorrichtung ist somit kompakter, insbesondere sind Schwenkarmdrehlager 26c', 26c" und Schwenkarmdrehlager 34c', 34c" in Richtung der Linearachse 16c benachbart angeordnet. Dies erlaubt, dass die zwei ersten Schwenkarme 20c', 20c" an einem gemeinsamen, an der Linearachse 16c verschiebbar gelagerten Schlitten 48c und die zwei zweiten Schwenkarme 24c', 24c" an einem gemeinsamen, an der Linearachse 16c verschiebbar gelagerten weiteren Schlitten 50c drehbar gelagert sind. Die Schwenkarme 20c', 20c", 24c', 24c" weisen jeweils drehfest um ihre Schwenkarmdrehlager 26c', 26c", 34c', 34c" angeordnete Drehantriebsräder 88c', 88c", 90c', 90c" auf. Ein Zahnriemen 96c ist in einem Umlauf um die Drehantriebsräder 88c', 88c" angeordnet und ein Zahnriemen 98c ist in einem Umlauf um die Drehantriebsräder 90c', 90c" angeordnet. Spannrollen wie in den vorangegangenen Beispielen können somit entfallen und die Schwenkarmpaare 20c', 20c" und 24c', 24c" können jeweils von gemeinsamen Koppelmitteln 58c,59c und Drehkoppelmitteln 66c, 67c, die wie in den vorangegangenen Beispielen Vor- und Rücklaufbewegungen 54c, 56c, 62c, 64c von einer Vorlaufseite 68c und einer Rücklaufseite 70c von Getriebeelementen 52c, 60c eines Koppelgetriebes 42c übertragen, über die Zahnriemen 96c, 98c angetrieben werden. Die Getriebeelemente 52c, 60c werden mit Antriebsbewegungen 44c, 46c angetrieben. Es werden gegenüber dem zweiten Ausführungsbeispiel Bauteile eingespart.

Figur 7 zeigt eine Prinzipskizze einer Vorrichtung 10d mit zwei Schwenkarmpaaren 18d', 18d" zum Bearbeiten von zwei Verpackungsbehältern 12d', 12d" in einem vierten Ausführungsbeispiel. Die Vorrichtung 10d unterscheidet sich von der Vorrichtung 10c des dritten Ausführungsbeispiels insbesondere dadurch, dass Drehkoppelmittel 66d', 66d", 67d', 67d" von Hebelmechanismen gebildet werden. Die Vorrichtung 10d weist wie die Vorrichtungen 10a bis 10c der vorangegangenen Ausführungsbeispiele ein Koppelgetriebe 42d mit einem ersten Getriebeelement 52d und einem zweiten Getriebeelement 60d auf. Die Getriebeelemente 52d, 60d werden mit Antriebsbewegungen 44d, 46d angetrieben. Die Getriebeelemente 52d, 60d erzeugen auf die bekannte Art gegensätzlich synchrone erste Vor- und Rücklaufbewegungen 54d, 56d und zweite Vor- und Rücklaufbewegungen 62d, 64d. Zwei erste Koppelmittel 58d', 58d" verbinden das Getriebeelement 52d im Bereich der ersten Vorlaufbewegung 54d mit Schlitten 48d', 48d", an denen jeweils erste Schwenkarmdrehlager 26d', 26d" mit einem ersten Schwenkarm 20d', 20d" an einer Linearachse 16d verschiebbar gelagert sind. Die Schwenkarme 20d', 24d' sowie 20d" und 24d" sind jeweils symmetrisch zu einer Symmetrieachse 22d', 22d" angeordnet. Zwei zweite Koppelmittel 59d', 59d" verbinden das Getriebeelement 52d im Bereich der ersten Rücklaufbewegung 56d mit Schlitten 50d', 50d", an denen jeweils zweite Schwenkarmdrehlager 34d', 34d" mit zweiten Schwenkarmen 24d', 24d" an der Linearachse 16d verschiebbar gelagert sind. Die erste Vorlaufbewegung 54d wird somit als erste Verschiebebewegung 32d auf die ersten Schwenkarme 20d', 20d" und die erste Rücklaufbewegung 56d wird somit als zweite Verschiebebewegung 40d auf die zweiten Schwenkarme 24d', 24d" übertragen. Die Drehkoppelmittel 66d', 66d" weisen jeweils einen an der Linearachse 16d verschiebbar gelagerten Schlitten 110d', 110d" mit jeweils einem Drehlager 104d, 104d" auf. Die Schlitten 110d', 110d" sind jeweils über ein Verbindungselement 112d', 112d" mit einer Vorlaufseite 68d des als Zahnriemen ausgebildeten zweiten Getriebeelements 60d formschlüssig verbunden, so dass die Schlitten 110d', 110d" mit den Drehlagern 104d', 104d" mit der zweiten Vorlaufbewegung 62d angetrieben werden. Die Koppelmittel 67d weisen jeweils einen an der Linearachse 16d verschiebbar gelagerten Schlitten 111d', 111d" mit jeweils einem Drehlager 105d', 105d" auf. Die Schlitten 111d', 111d" sind jeweils über ein Verbindungselement 113d', 113d" mit einer Rücklaufseite 70d des als Zahnriemen ausgebildeten zweiten Getriebeelements 60d formschlüssig verbunden, so dass die Schlitten 111d', 111d" mit den Drehlagern 105d', 105d" mit der zweiten Rücklaufbewegung 64d angetrieben werden.

Die ersten Schwenkarme 20d', 20d" und die zweiten Schwenkarme 24d', 24d" der beiden Schwenkarmpaare 18d', 18d" weisen jeweils in gleichen Abständen von ihren Schwenkarmdrehachsen 30d', 30d", 38d', 38d" Anlenklager 106d', 106d", 107d', 107d" auf. Die Abstände der Anlenklager 106d', 106d", 107d', 107d" von den jeweiligen Schwenkarmdrehachsen 30d', 30d", 38d', 38d" werden vom Fachmann geeignet festgelegt. Zwischen den Anlenklagern 106d', 106d" der ersten Schwenkarme 20d', 20d" und den Drehlagern 104d', 104d" der Schlitten 110d', 110d" ist jeweils ein Hebel 102d', 102d" gelenkig angeordnet. Zwischen den Anlenklagern 107d', 107d" der zweiten Schwenkarme 24d', 24d" und den Drehlagern 105d', 105d" der Schlitten 111d', 111d" ist jeweils ein Hebel 103d', 103d" gelenkig angeordnet. Relativgeschwindigkeiten der zweiten Vorlauf- und Rücklaufbewegungen 62d, 64d bezüglich der ersten Vorlauf- und Rücklaufbewegungen 54d, 56d bewirken jeweils Relativgeschwindigkeiten der Drehlager 104d', 104d", 105d', 105d" mit den Schwenkarmdrehachsen 30d', 30d", 38d', 38d". Aufgrund der Kopplung der Schwenkarme 20d', 20d", 24d', 24d" mit den Drehlagern 104d', 104d", 105d', 105d" über die Hebel 102d', 102d", 103d', 103d" werden die ersten Schwenkarme 20d', 20d" in einer ersten Drehbewegung 28d und die zweiten Schwenkarme 24d', 24d" in einer zweiten Drehbewegung 36d angetrieben.

Figur 8 zeigt eine Prinzipskizze einer Vorrichtung 10e zum Bearbeiten von zwei Verpackungsbehältern 12e', 12e" in einem fünften Ausführungsbeispiel. Die Vorrichtung 10e ist zum Einsatz in einer Verpackungsmaschine 72e vorgesehen. Die Vorrichtung 10e unterscheidet sich von der Vorrichtung 10c des dritten Ausführungsbeispiels insbesondere dadurch, dass Zahnstangen 108e', 108e", 109e', 109e" dazu vorgesehen sind, Schwenkarme 20e', 20e", 24e', 24e" zweier Schwenkarmpaare 18e', 18e" in einer ersten und einer zweiten Drehbewegung 28e, 36e um Schwenkarmdrehachsen 30e', 30e", 38e', 38e" anzutreiben. Die Schwenkarme 20e', 24e' sowie 20e" und 24e" sind jeweils symmetrisch zu einer Symmetrieachse 22e', 22e" angeordnet. Die Vorrichtung 10e weist wie die Vorrichtungen 10a bis 10d der vorangegangenen Ausführungsbeispiele ein Koppelgetriebe 42e mit einem ersten Getriebeelement 52e und einem zweiten Getriebeelement 60e auf. Die Getriebeelemente 52e, 60e werden mit Antriebsbewegungen 44e, 46e angetrieben. Die Getriebeelemente 52e, 60e erzeugen auf die bekannte Art entgegengesetzt synchrone erste Vor- und Rücklaufbewegungen 54e, 56e und zweite Vor- und Rücklaufbewegungen 62e, 64e. Zwei erste Koppelmittel 58e', 58e" verbinden das Getriebeelement 52e im Bereich der ersten Vorlaufbewegung 54e mit Schlitten 48e', 48e", an denen jeweils erste Schwenkarmdrehlager 26e', 26e" mit dem ersten Schwenkarm 20e', 20e" an einer Linearachse 16e verschiebbar gelagert sind. Zwei zweite Koppelmittel 59e', 59e" verbinden das Getriebeelement 52e im Bereich der ersten Rücklaufbewegung 56e mit Schlitten 50e', 50e", an denen jeweils zweite Schwenkarmdrehlager 34e', 34e" mit den zweiten Schwenkarmen 24e', 24e" an der Linearachse 16e verschiebbar gelagert sind. Die erste Vorlaufbewegung 54e wird somit als erste Verschiebebewegung 32e auf die ersten Schwenkarme 20e', 20e" und die erste Rücklaufbewegung 56e wird somit als zweite Verschiebebewegung 40e auf die zweiten Schwenkarme 24e', 24e" übertragen. Die Zahnstangen 108e', 108e", 109e', 109e" sind an jeweils einem Endbereich jeweils an an der Linearachse 16e gelagerten Schlitten 110e', 110e", 111e', 111e" gelagert. Die Schlitten 110e', 110e", 111e', 111e" sind mit Drehkoppelmitteln 66e', 66e", 67e', 67e" verbunden. Die Drehkoppelmittel 66e', 66e" sind dazu vorgesehen, die zweite Vorlaufbewegung 62e auf die Schlitten 110e', 110e" zu übertragen, und die Drehkoppelmittel 67e', 67e" sind dazu vorgesehen, die zweite Rücklaufbewegung 64e auf die Schlitten 111e', 111e" zu übertragen.

Die Schwenkarme 20e', 20e" weisen jeweils ein als Zahnrad ausgebildetes, um ihr Schwenkarmdrehlager 26e', 26e" angeordnetes Drehantriebsrad 88e', 88e" auf, in das jeweils eine mit der zweiten Vorlaufbewegung 62e bewegte Zahnstange 108e', 108e" eingreift. Die Schwenkarme 24e', 24e" weisen jeweils ein als Zahnrad ausgebildetes, um ihr Schwenkarmdrehlager 34e', 34e" angeordnetes Drehantriebsrad 90e', 90e" auf, in das jeweils eine mit der zweiten Rücklaufbewegung 64e bewegte Zahnstange 109e', 109e" eingreift.

Relativgeschwindigkeiten zwischen der ersten und zweiten Vorlaufbewegung 54e, 62e sowie der ersten und zweiten Rücklaufbewegung 56e, 64e bewirken somit die erste Drehbewegung 28e und die zweite Drehbewegung 36e der Schwenkarme 20e', 20e", 24e', 24e". Der Aufbau ist besonders kompakt, da auf Spannrollen und einen Umlauf von Zahnriemen wie in den ersten drei Ausführungsbeispielen verzichtet werden kann.

## Patentansprüche

1. Vorrichtung zum Bearbeiten zumindest eines Verpackungsbehälters (12a-e), insbesondere zum Aufspannen zumindest eines Spannelements (14a) des Verpackungsbehälters (12a-e),
mit zumindest einer Linearachse (16a-e),
mit zumindest einem Schwenkarmpaar (18a-e), das einen ersten Schwenkarm (20a-e) und einen bezüglich einer zu der zumindest einen Linearachse (16a-e) senkrechten Symmetrieachse (22a-e) zum ersten Schwenkarm (20a-e) spiegelsymmetrisch angeordneten zweiten Schwenkarm (24a-e) umfasst,
wobei der erste Schwenkarm (20a-e) in einer ersten Drehbewegung (28a-e) um eine zur Symmetrieachse (22a-e) senkrechte erste Schwenkarmdrehachse (30a-e) drehbar und in einer ersten Verschiebebewegung (32a-e) in Richtung der zumindest einen Linearachse (16a-e) verschiebbar gelagert ist
und der zweite Schwenkarm (24a-e) in einer zweiten Drehbewegung (36a-e) um eine zur Symmetrieachse (22a-e) senkrechte zweite Schwenkarmdrehachse (38a-e) drehbar und in einer zweiten Verschiebebewegung (40a-e) in Richtung der zumindest einen Linearachse (16a-e) verschiebbar gelagert ist,
und mit einem Koppelgetriebe (42a-e), das dazu vorgesehen ist, aus zumindest einer ersten Antriebsbewegung (44a-e) und einer zweiten Antriebsbewegung (46a-e) die erste Drehbewegung (28a-e) und die erste Verschiebebewegung (32a-e) des ersten Schwenkarms (20a-e) und die zweite Drehbewegung (36a-e) und die zweite Verschiebebewegung (40a-e) des zweiten Schwenkarms (24a-e) zu erzeugen,
und wobei die erste Drehbewegung (28a-e) und die zweite Drehbewegung (36a-e) sowie die erste Verschiebebewegung (32a-e) und die zweite Verschiebebewegung (40a-e) jeweils zueinander gegenläufig synchron sind.

2. Vorrichtung nach Anspruch 1, **gekennzeichnet durch** eine Mehrzahl von Schwenkarmpaaren (18b-e) mit jeweils einem ersten Schwenkarm (20b-e) und einem zweiten Schwenkarm (24b-e), wobei bevorzugt jeweils ein Schwenkarmpaar (18b-e) zur Bearbeitung eines Verpackungsbehälters (12b-e) vorgesehen ist.

3. Vorrichtung nach Anspruch 2, **dadurch gekennzeichnet, dass** in zumindest einem Betriebszustand zumindest ein zweiter Schwenkarm (24c-e) eines Schwenkarmpaars (18c-e) und ein in Richtung der Linearachse (16c-e) benachbarter erster Schwenkarm (20c-e) eines weiteren Schwenkarmpaars (18c-e) überkreuz angeordnet sind.

4. Vorrichtung zumindest nach Anspruch 2, **dadurch gekennzeichnet, dass** zumindest zwei erste Schwenkarme (20c', 20c") und/oder zumindest zwei zweite Schwenkarme (24c', 24c") an jeweils einem gemeinsamen, an der Linearachse (16c) verschiebbar gelagerten Schlitten (48c, 50c) drehbar gelagert sind.

5. Vorrichtung nach einem der vorhergehenden Ansprüche, **dadurch gekennzeichnet, dass** das Koppelgetriebe (42a-e) zumindest ein erstes Getriebeelement (52a-e) aufweist, das dazu vorgesehen ist, aus der ersten Antriebsbewegung (44a-e) eine zur Linearachse (16a-e) parallele erste Vorlaufbewegung (54a-e) und eine zur Linearachse (16a-e) parallele und zur ersten Vorlaufbewegung (54a-e) umgekehrt synchrone erste Rücklaufbewegung (56a-e) zu erzeugen.

6. Vorrichtung nach Anspruch 5, **dadurch gekennzeichnet, dass** das Koppelgetriebe (42a-e) Koppelmittel (58a-e, 59a-e) aufweist, die dazu vorgesehen sind, die erste Vorlaufbewegung (54a-e) auf den zumindest einen ersten Schwenkarm (20a-e) und die erste Rücklaufbewegung (56a-e) auf den zumindest einen zweiten Schwenkarm (24a-e) zu übertragen.

7. Vorrichtung nach einem der vorhergehenden Ansprüche, **dadurch gekennzeichnet, dass** das Koppelgetriebe (42a-e) zumindest ein zweites Getriebeelement (60a-e) aufweist, das dazu vorgesehen ist, aus der zweiten Antriebsbewegung (46a-e) eine zur Linearachse (16a-e) parallele zweite Vorlaufbewegung (62a-e) und eine zur Linearachse (16a-e) parallele und zur zweiten Vorlaufbewegung (62a-e) entgegengesetzt synchrone zweite Rücklaufbewegung (64a-e) zu erzeugen.

8. Vorrichtung nach Anspruch 7, **dadurch gekennzeichnet, dass** das Koppelgetriebe (42a-e) Drehkoppelmittel (66a-e, 67c-e) aufweist, die dazu vorgesehen sind, aus einer Relativbewegung der zweiten Vorlaufbewegung (62a-e) bezüglich der zumindest einen ersten Schwenkarmdrehachse (30a-e) die zumindest eine erste Drehbewegung (28a-e) zu erzeugen und aus einer Relativbewegung der zweiten Rücklaufbewegung (64a-e) bezüglich der zumindest einen zweiten Schwenkarmdrehachse (38a-e) die zumindest eine zweite Drehbewegung (36a-e) zu erzeugen.

9. Verpackungsmaschine (72a-e) mit einer Vorrichtung (10a-e) nach einem der Ansprüche 1 bis 8.

10. Verfahren zu einem Bearbeiten zumindest eines Verpackungsbehälters (12 a-e), insbesondere zu einem Aufspannen zumindest eines Spannelements (14a) des Verpackungsbehälters (12a-e), mit einer Vorrichtung (10a-e) mit zumindest einem Schwenkarmpaar (18a-e), das zumindest einen ersten Schwenkarm (20a-e) und einen bezüglich einer zu einer Linearachse (16a-e) senkrechten Symmetrieachse (22a-e) zum ersten Schwenkarm (20a-e) spiegelsymmetrisch angeordneten zweiten Schwenkarm (24a-e) umfasst, wobei bei dem Verfahren der erste Schwenkarm (20a-e) in einer ersten Drehbewegung (28a-e) um eine zur Symmetrieachse (22a-e) senkrechte erste Schwenkarmdrehachse (30a-e) gedreht und in einer ersten Verschiebebewegung (32a-e) in Richtung der Linearachse (16a-e) verschoben wird und der zweite Schwenkarm (24a-e) in einer zweiten Drehbewegung (36a-e) um eine zur Symmetrieachse (22a-e) senkrechte zweite Schwenkarmdrehachse (38a-e) gedreht und in einer zweiten Verschiebebewegung (40a-e) in Richtung der Linearachse (16a-e) verschoben wird, wobei ein Koppelgetriebe (42a-e) aus zumindest einer ersten Antriebsbewegung (44a-e) und einer zweiten Antriebsbewegung (46a-e) die erste Drehbewegung (28a-e) und die erste Verschiebebewegung (32a-e) des ersten Schwenkarms (22a-e) sowie die zweite Drehbewegung (36a-e) und die zweite Verschiebebewegung (40a-e) des zweiten Schwenkarms (24a-e) erzeugt, und wobei die erste Drehbewegung (28a-e) und die zweite Drehbewegung (36a-e) sowie die erste Verschiebebewegung (32a-e) und die zweite Verschiebebewegung (40a-e) jeweils zueinander gegenläufig synchron sind.

## Claims

1. Device for processing at least one packaging machine (12a-e), in particular for tensioning at least one tensioning element (14a) of the packaging container (12a-e), having at least one linear axis (16a-e), having at least one pair of pivot arms (18a-e) which includes a first pivot arm (20a-e) and a second pivot arm (24a-e) which is arranged in a mirror-symmetrical manner with respect to the first pivot arm (20a-e) with reference to a symmetry axis (22a-e) which is perpendicular to the at least one linear axis (16a-e), wherein the first pivot arm (20a-e) is mounted so as to be rotatable in a first rotational movement (28a-e) about a first pivot arm rotational axis (30a-e) which is perpendicular to the symmetry axis (22a-e) and displaceable in a first displacement movement (32a-e) in the direction of the at least one linear axis (16a-e) and the second pivot arm (24a-e) is mounted so as to be rotatable in a second rotational movement (36a-e) about a second pivot arm rotational axis (38a-e) which is perpendicular to the symmetry axis (22a-e) and displaceable in a second displacement movement (40a-e) in the direction of the at least one linear axis (16a-e), and having a coupler mechanism (42a-e) which is provided for the purpose of generating the first rotational movement (28a-e) and the first displacement movement (32a-e) of the first pivot arm (20a-e) and the second rotational movement (36a-e) and the second displacement movement (40a-e) of the second pivot arm (24a-e) from at least one first drive movement (44a-e) and one second drive movement (46a-e), and wherein the first rotational movement (28a-e) and the second rotational movement (36a-e) as well as the first displacement movement (32a-e) and the second displacement movement (40a-e) are in each case synchronous with one another in opposite directions.

2. Device according to Claim 1, **characterized by** a plurality of pairs of pivot arms (18b-e) having in each case a first pivot arm (20b-e) and a second pivot arm (24b-e), wherein in a preferred manner in each case one pair of pivot arms (18b-e) is provided for processing a packaging container (12b-e).

3. Device according to Claim 2, **characterized in that** in at least one operating state at least one second pivot arm (24c-e) of a pair of pivot arms (18c-e) and one first pivot arm (20c-e) of a further pair of pivot arms (18c-e) adjacent in the direction of the linear axis (16c-e) are arranged so as to cross over.

4. Device according to at least Claim 2, **characterized in that** at least two first pivot arms (20c', 20c") and/or at least two second pivot arms (24c', 24c") are rotatably mounted on in each case one common carriage (48c, 50c) which is mounted so as to be displaceable on the linear axis (16c).

5. Device according to one of the proceeding claims, **characterized in that** the coupler mechanism (42a-e) comprises at least one first mechanism element (52a-e) which is provided for the purpose of generating from the first drive movement (44a-e) a first advance movement (54a-e) which is parallel to the linear axis (16a-e) and a synchronous first return movement (56a-e) which is parallel to the linear axis (16a-e) and is in the reverse direction to the first advance movement (54a-e).

6. Device according to Claim 5, **characterized in that** the coupler mechanism (42a-e) comprises coupling means (58a-e, 59a-e) which are provided for the purpose of transmitting the first advance movement (54a-e) to the at least one first pivot arm (20a-e) and the first return movement (56a-e) to the at least one second pivot arm (24a-e).

7. Device according to one of the proceeding claims, **characterized in that** the coupler mechanism (42a-e) comprises at least one second mechanism element (60a-e) which is provided for the purpose of generating from the second drive movement (46a-e) a second advance movement (62a-e) which is parallel to the linear axis (16a-e) and a synchronous second return movement (64a-e) which is parallel to the linear axis (16a-e) and is in the opposite direction to the second advance movement (64a-e).

8. Device according to Claim 7, **characterized in that** the coupler mechanism (42a-e) comprises rotary coupling means (66a-e, 67c-e) which are provided for the purpose of generating the at least one first rotational movement (28a-e) from a relative movement of the second advance movement (62a-e) with reference to the at least one first pivot arm rotational axis (30a-e) and the at least one second rotational movement (36a-e) from a relative movement of the second return movement (64a-e) with reference to the at least one second pivot arm rotational axis (38a-e) .

9. Packaging machine (72a-e) having a device (10a-e) according to one of Claims 1 to 8.

10. Method for processing at least one packaging container (12a-e), in particular for tensioning at least one tensioning element (14a) of the packaging container (12a-e), having a device (10a-e) with at least one pair of pivot arms (18a-e) which includes at least one first pivot arm (20a-e) and a second pivot arm (24a-e) which is arranged in a mirror-symmetrical manner to the first pivot arm (20a-e) with reference to a symmetry axis (22a-e) which is perpendicular to a linear axis (16a-e), wherein during the method the first pivot arm (20a-e) is rotated in a first rotational movement (28a-e) about a first pivot arm rotational axis (30a-e) which is perpendicular to the symmetry axis (22a-e) and is displaced in a first displacement movement (32a-e) in the direction of the linear axis (16a-e) and the second pivot arm (24a-e) is rotated in a second rotational movement (36a-e) about a second pivot arm rotational axis (38a-e) which is perpendicular to the symmetry axis (22a-e) and is displaced in a second displacement movement (40a-e) in the direction of the linear axis (16a-e), wherein a coupler mechanism (42a-e) generates the first rotational movement (28a-e) and the first displacement movement (32a-e) of the first pivot arm (22a-e) as well as the second rotational movement (36a-e) and the second displacement movement (40a-e) of the second pivot arm (24a-e) from at least one first drive movement (44a-e) and one second drive movement (46a-e), and wherein the first rotational movement (28a-e) and the second rotational movement (36a-e) as well as the first displacement movement (32a-e) and the second displacement movement (40a-e) are in each case synchronous with one another in opposite directions.

## Revendications

1. Dispositif permettant de traiter au moins un récipient d'emballage (12a-e), en particulier de serrer au moins un élément de serrage (14a) du récipient d'emballage (12a-e),
comprenant au moins un axe linéaire (16a-e), comprenant au moins une paire de bras pivotants (18a-e) qui comporte un premier bras pivotant (20a-e) et un deuxième bras pivotant (24a-e) disposé suivant une symétrie spéculaire par rapport au premier bras pivotant (20a-e) par rapport à un axe de symétrie (22a-e) perpendiculaire audit au moins un axe linéaire (16a-e),
le premier bras pivotant (20a-e) étant monté de manière à pouvoir tourner autour d'un premier axe de rotation de bras pivotant (30a-e) perpendiculaire à l'axe de symétrie (22a-e) lors d'un premier mouvement rotatif (28a-e) et étant monté de manière déplaçable en direction dudit au moins un axe linéaire (16a-e) lors d'un premier mouvement de translation (32a-e),
et le deuxième bras pivotant (24a-e) étant monté de manière à pouvoir tourner autour d'un deuxième axe de rotation de bras pivotant (38a-e) perpendiculaire à l'axe de symétrie (22a-e) lors d'un deuxième mouvement rotatif (36a-e) et étant monté de manière déplaçable en direction dudit au moins un axe linéaire (16a-e) lors d'un deuxième mouvement de translation (40a-e),
et comprenant une transmission d'accouplement (42a-e) qui est destinée à produire, à partir d'au moins un premier mouvement d'entraînement (44a-e) et d'un deuxième mouvement d'entraînement (46a-e), le premier mouvement rotatif (28a-e) et le premier mouvement de translation (32a-e) du premier bras pivotant (20a-e) ainsi que le deuxième mouvement rotatif (36a-e) et le deuxième mouvement de translation (40a-e) du deuxième bras pivotant (24a-e),
et le premier mouvement rotatif (28a-e) et le deuxième mouvement rotatif (36a-e) ainsi que le premier mouvement de translation (32a-e) et le deuxième mouvement de translation (40a-e) étant respectivement synchrones en sens inverses l'un par rapport à l'autre.

2. Dispositif selon la revendication 1, **caractérisé par** une pluralité de paires de bras pivotant (18b-e) comprenant respectivement un premier bras pivotant (20b-e) et un deuxième bras pivotant (24b-e), une paire de bras pivotants (18b-e) étant de préférence destinée respectivement à traiter un récipient d'emballage (12b-e).

3. Dispositif selon la revendication 2, **caractérisé en ce que**, dans au moins un état de fonctionnement, au moins un deuxième bras pivotant (24c-e) d'une paire de bras pivotants (18c-e) et un premier bras pivotant (20c-e), adjacent dans la direction de l'axe linéaire (16c-e), d'une autre paire de bras pivotants (18c-e) sont disposés en croix.

4. Dispositif au moins selon la revendication 2, **caractérisé en ce qu'**au moins deux premiers bras pivotants (20c', 20c") et/ou au moins deux deuxièmes bras pivotants (24c', 24c") sont montés à rotation sur respectivement un chariot (48c, 50c) commun monté de manière déplaçable sur l'axe linéaire (16c).

5. Dispositif selon l'une quelconque des revendications précédentes, **caractérisé en ce que** la transmission d'accouplement (42a-e) comprend au moins un premier élément de transmission (52a-e) qui est destiné à produire, à partir du premier mouvement d'entraînement (44a-e), un premier mouvement d'avance (54a-e) parallèle à l'axe linéaire (16a-e) et un premier mouvement de retour (56a-e) parallèle à l'axe linéaire (16a-e) et synchrone, en sens inverse, au premier mouvement d'avance (54a-e).

6. Dispositif selon la revendication 5, **caractérisé en ce que** la transmission d'accouplement (42a-e) comprend des moyens d'accouplement (58a-e, 59a-e) qui sont destinés à transmettre le premier mouvement d'avance (54a-e) audit au moins un premier bras pivotant (20a-e) et le premier mouvement de retour (56a-e) audit au moins un deuxième bras pivotant (24a-e).

7. Dispositif selon l'une quelconque des revendications précédentes, **caractérisé en ce que** la transmission d'accouplement (42a-e) comprend au moins un deuxième élément de transmission (60a-e) qui est destiné à produire, à partir du deuxième mouvement d'entraînement (46a-e), un deuxième mouvement d'avance (62a-e) parallèle à l'axe linéaire (16a-e) et un deuxième mouvement de retour (64a-e) parallèle à l'axe linéaire (16a-e) et synchrone, en sens contraire, au deuxième mouvement d'avance (62a-e).

8. Dispositif selon la revendication 7, **caractérisé en ce que** la transmission d'accouplement (42a-e) comprend des moyens d'accouplement en rotation (66a-e, 67c-e) qui sont destinés à produire, à partir d'un mouvement relatif du deuxième mouvement d'avance (62a-e) par rapport audit au moins un premier axe de rotation de bras pivotant (30a-e), ledit au moins un premier mouvement rotatif (28a-e) et, à partir d'un mouvement relatif du deuxième mouvement de retour (64a-e) par rapport audit au moins un deuxième axe de rotation de bras pivotant (38a-e), ledit au moins un deuxième mouvement rotatif (36a-e).

9. Machine d'emballage (72a-e) comprenant un dispositif (10a-e) selon l'une quelconque des revendications 1 à 8.

10. Procédé permettant de traiter au moins un récipient d'emballage (12a-e), en particulier de serrer au moins un élément de serrage (14a) du récipient d'emballage (12a-e), comportant un dispositif (10a-e) comprenant au moins une paire de bras pivotants (18a-e) qui comporte au moins un premier bras pivotant (20a-e) et un deuxième bras pivotant (24a-e) disposé suivant une symétrie spéculaire par rapport au premier bras pivotant (20a-e) par rapport à un axe de symétrie (22a-e) perpendiculaire à un axe linéaire (16a-e), procédé selon lequel le premier bras pivotant (20a-e) est tourné autour d'un premier axe de rotation de bras pivotant (30a-e) perpendiculaire à l'axe de symétrie (22a-e) lors d'un premier mouvement rotatif (28a-e) et est déplacé en direction de l'axe linéaire (16a-e) lors d'un premier mouvement de translation (32a-e), et le deuxième bras pivotant (24a-e) est tourné autour d'un deuxième axe de rotation de bras pivotant (38a-e) perpendiculaire à l'axe de symétrie (22a-e) lors d'un deuxième mouvement rotatif (36a-e) et est déplacé en direction de l'axe linéaire (16a-e) lors d'un deuxième mouvement de translation (40a-e), une transmission d'accouplement (42a-e) produisant, à partir d'au moins un premier mouvement d'entraînement (44a-e) et d'un deuxième mouvement d'entraînement (46a-e), le premier mouvement rotatif (28a-e) et le premier mouvement de translation (32a-e) du premier bras pivotant (22a-e) ainsi que le deuxième mouvement rotatif (36a-e) et le deuxième mouvement de translation (40a-e) du deuxième bras pivotant (24a-e), et le premier mouvement rotatif (28a-e) et le deuxième mouvement rotatif (36a-e) ainsi que le premier mouvement de translation (32a-e) et le deuxième mouvement de translation (40a-e) étant respectivement synchrones en sens inverses l'un par rapport à l'autre.
